# FASCICULE DE BREVET EUROPEEN

(11) **EP 0 424 223 B1**
(45) Date de publication et mention de la délivrance du brevet: **31.03.1993**
(21) Numéro de dépôt: 90402861.0
(22) Date de dépôt: 15.10.1990
(51) Int. Cl.: E01D 15/12, E01C 1/00

(54) **Procédé permettant la construction rapide de deux routes superposées, en un ouvrage posé sur la chaussée existante, sans neutraliser la circulation**
Verfahren zum schnellen Herstellen von zwei übereinander liegenden Strassen mit einem auf der bestehenden Strasse verlegten Bauwerk, ohne den Verkehr zu behindern
Process for the rapid construction of two superimposed roadways with a structure placed on the existing road without hindering the traffic

(30) Priorité: 19.10.1989 FR 8913666
(43) Date de publication de la demande: 24.04.1991
(73) Titulaire: Defontaines, Charles, F-78000 Versailles (FR); Defontaines, Pierre-Arnaud, F-78000 Versailles (FR); Defontaines, Dominique, F-78000 Versailles (FR); Defontaines, Anne, F-78000 Versailles (FR); Defontaines, Laurent, F-78000 Versailles (FR); Defontaines, Henri-François, F-78000 Versailles (FR); Defontaines, Jean Baptiste, F-78000 Versailles (FR); Defontaines, Marie, F-78000 Versailles (FR)
(72) Inventeur: Defontaines, Charles, F-78000 Versailles (FR); Defontaines, Pierre-Arnaud, F-78000 Versailles (FR); Defontaines, Dominique, F-78000 Versailles (FR); Defontaines, Anne, F-78000 Versailles (FR); Defontaines, Laurent, F-78000 Versailles (FR); Defontaines, Henri-François, F-78000 Versailles (FR); Defontaines, Jean Baptiste, F-78000 Versailles (FR); Defontaines, Marie, F-78000 Versailles (FR)

(56) Documents cités:
- DE-A- 1 459 678
- FR-A- 1 431 771
- GB-A- 1 030 949

## Description

La présente invention concerne la transformation rapide d'une autoroute (ou route) qui comporte au minimum trois voies dans chaque sens, pour en augmenter la capacité de débit. Elle est transformée en une autoroute à 2 fois 2 voies dans chaque sens: 2 voies à gabarit réduit réservées aux voitures particulières, 2 voies à gabarit inchangé pour le trafic courant.

D'autres inventions ont été proposées qui avaient également pour but d'augmenter la capacité d'une route (ou d'une autoroute).

Ainsi le brevet GB.A.1030949 décrit une structure préfabriquée qui vient s'adapter sur une route existante et ses accotements. Mais, cette structure est supportée par des points d'appui qui s'ancrent sur des fondations à travers de la chaussée existante, neutralisant donc la circulation pendant toute la durée des travaux. De plus les voies latérales se développent sur les accotements, ce qui, dans certains cas impose des acquisitions foncières. Enfin, la conception du procédé est telle que l'ouvrage terminé ne permet pas aux véhicules d'en doubler un qui serait en panne; il existe là une gêne manifeste pour la fluidité du trafic.

De même le brevet FR.A.1 431 771 a également été conçu pour accroître le débit d'une route (ou d'une autoroute). Il faut cependant remarquer que la transformation est obtenue au terme d'importants travaux de Génie Civil, longs et onéreux, sur l'emprise même de la route. Celle-ci, pendant toute la durée des travaux est complètement fermée à la circulation. En outre de tels ouvrages, étant spécifique à chaque site, leur coût est très élevé et leur emploi sur de longues distances deviendrait vite prohibitif.

Les solutions qui viennent d'être présentées ne permettent pas de résoudre les problèmes d'un Maître d'Ouvrage qui souhaiterait augmenter la capacité d'une autoroute sans être poussé à des acquisitions foncières et qui voudrait, malgré tout, se limiter à un budget minimum.

C'est pourquoi la présente invention a pour objet de permettre la transformation d'une autoroute (ou route), d'une part sans nécessiter d'acquisitions foncières obligatoirement coûteuses et souvent même impossibles dans un environnement urbain par nature très sensible, d'autre part sans perturber la circulation, laquelle continue, pendant la mise en oeuvre de l'invention, à s'écouler comme auparavant.

A cet effet l'invention a pour objet un procédé de transformation rapide d'autoroute ou de route existante, pour en augmenter la capacité de trafic, procédé consistant à poser sur la partie centrale de cette autoroute (ou route) une série d'éléments préfabriqués comprenant chacun une dalle supérieure destinée à constituer une voie supplémentaire de roulement puis à les assembler, procédé caractérisé en ce que:
- on utilise des éléments préfabriqués en forme de caissons comprenant chacun une dalle-radier inférieure en béton armé en plus de la dalle supérieure ci-dessus et deux parois latérales ajourées, cette dalle-radier étant destinée à constituer une dalle inférieure de roulement,
- on pose directement chaque caisson, par sa dalle-radier directement sur la voie existante, sans travaux préalables de fondation ou autre à travers celle-ci,
- on réalise l'adhésion de la dalle-radier avec la chaussée existante au moyen d'un mortier à prise rapide qui sert d'interface,
- on bloque éventuellement la dalle-radier avec la chaussée existante par cloutage.

L'invention concerne également **les éléments préfabriqués** pour le mise en oeuvre du procédé de transformation. Ces éléments comprennent chacun une dalle supérieure destinée à constituer une voie supplémentaire de roulement, et qui est supportée par des parois latérales ajourées, caractérisés en ce que chacun de ces éléments préfabriqués est constitué d'un caisson en béton armé ou en structure mixte acier-béton armé, comprenant une dalle-radier inférieure en plus de la dalle supérieure et des deux parois latérales ajourées, cette dalle-radier servant à la fois à constituer une voie inférieure de roulement et à assurer la répartition des charges du caisson en service sur la chaussée existante

Le caisson est posé sur la voie bordant le terre-plein central et une partie de celui-ci, de telle sorte que la dalle radier prenne appui sur toute sa surface. Cette pose est faite sans qu'il ait été nécessaire auparavant d'interrompre la circulation pour exécuter des fondations à travers la chaussée existante.

La répartition homogène des charges du radier sur la chaussée se réalise grâce à la mise en oeuvre d'un mortier; celui-ci est à prise rapide car quelques heures après son coulage, la circulation est rétablie sur la dalle-radier.

Un cloutage est éventuellement réalisé à travers la dalle-radier pour éviter tout glissement de l'ouvrage qui serait provoqué par le choc intempestif d'un "Poids lourd" désemparé.

Les caissons sont préfabriqués en usine, d'une manière relativement économique, grâce à l'emploi des techniques éprouvées de préfabrication couramment utilisées dans l'industrie du Bâtiment.

L'invention concerne enfin la **machine de pose** pour la mise en oeuvre du procédé. C'est un engin qui consiste en un bâti mobile monté sur patins et sur roues comprenant, d'une part deux poutres horizontales situées à une hauteur supérieure à celle additionnée des caissons et de la remorque de transport, hauteur également inférieure à celle des ponts surplombant l'autoroute, et d'autre part des montants latéraux de soutien de ces poutres, lesquels présentent un écartement supérieur à la largeur d'une voiture, cependant que les deux poutres servent de rails de roulement à un chariot qui se déplace dans le sens longitudinal pour soulever, transporter puis poser l'élément préfabriqué à son emplacement définitif.

Cependant d'autres particularités et avantages de l'invention vont apparaître au cours des **descriptions suivantes** par les **dessins** annexés à titre indicatif, dans lesquels:
- la figure 1 est une coupe de l'autoroute à transformer,
- la figure 2 est une coupe de cette autoroute dans laquelle le terre-plein a été supprimé et remplacé par le complexe de constitution des deux chaussées adjacentes,
- la figure 3 représente la pose d'un élément préfabriqué à coté d'un élément déjà en place,
- la figure 4 illustre l'ouvrage en service provisoire,
- la figure 5 montre l'ouvrage en service définitif,
- les figures 6 et 7 forment une coupe transversale des caissons S et T juxtaposés,
- la figure 8 est une coupe longitudinale montrant le principe de raccordement d'un élément aval sur un élément amont,
- la figure 9 est une coupe sous un pont comportant une pile centrale,
- la figure 10 est une coupe de l'ouvrage après mise en place des glissières de sécurité et des écrans anti-bruit des voies supérieures ainsi que des lampadaires,
- la figure 11 montre le transfert de circulation entre les caissons S et T
- la figure 12 est une coupe de deux caissons R juxtaposés (R gauche et R droite),
- la figure 13 est une vue en plan de la longrine qui transmet au radier les charges transmises par les poteaux,
- la figure 14 est la coupe de 2 caissons P juxtaposés,
- la figure 15 est une coupe de 2 caissons C juxtaposés,
- la figure 16 montre, en plan, les assemblages des caissons P et C, à gauche en service, à droite pendant la mise en oeuvre,
- la figure 17 est une coupe de deux demi-coques D superposées,
- la figure 18 est un schéma des pièces de raccordement pour l'utilisation de caissons standard lors des courbures de l'autoroute,
- la figure 19 est un schéma des pièces de raccordement pour les changements de pente,
- la figure 20 est un schéma de principe des caissons en dévers,
- les figures 21 22 23 24 montrent le principe de la machine de pose des caissons S T R P C,
   figure 21 coupe longitudinale
   figure 22 vue en plan
   figure 23 coupe transversale pendant la pose des caissons (nuit)
   figure 24 coupe transversale pendant l'ouverture provisoire (jour),
- la figure 25 montre un schéma de principe de pose des caissons D

**L'invention prend son origine dans les observations suivantes;**
1. Beaucoup de routes et d'autoroutes, notamment aux abords des grandes villes sont saturées plusieurs heures par jour, tout en ne supportant la nuit qu'un trafic réduit.
2. La situation ne peut aller qu'en empirant et tôt ou tard il faudra en prévoir le renforcement, tout au moins si l'on veut préserver l'outil économique qu'elles représentent.
3. Ces routes et autoroutes sont tracées au milieu de zones fortement urbanisées et toute acquisition foncière en vue de les élargir, d'une part se heurteraient à des coûts exorbitants, d'autre part risqueraient de poser d'insolubles problèmes d'environnement,
4. La chaussée, ainsi que les ouvrages d'art de ces routes et autoroutes ont été conçus en dimensions pour laisser le passage de véhicules de grand gabarit, et en résistance pour supporter en chacun de leur point de très lourdes charges.
5. La voie bordant le terre-plein central (en France celle de gauche) est en général interdite à la circulation des "Poids lourds" ou pourrait l'être sans gêne pour le trafic, d'autant plus que celui-ci serait amélioré par ailleurs.
6. Tous les travaux traditionnels entrepris sur les routes et autoroutes provoquent rapidement des encombrements et des blocages de plus en plus insupportables aux usagers.

**Partant de ces constatations, l'utilisation de l'invention se présente comme suit:**
1. Les travaux de mise en oeuvre, ainsi que les travaux préparatoires ci-dessous sont exécutés pendant une période à définir, aux heures creuses de la nuit, par exemple entre 22 heures et 6 heures. La voie bordant le terre-plein central dans chaque sens, est fermée à la circulation pendant cette période et ouverte à nouveau dès la fin de celle-ci.
2. Exécution de travaux préparatoires: suppression du terre-plein central (1) et mise en oeuvre à son emplacement (2) d'un complexe de même composition que celui des chaussées adjacentes; transformation des réseaux, eaux pluviales, éclairage, signalisation.
3. Pose sur le terre-plein ainsi préparé et les deux voies adjacentes, de caissons préfabriqués (3 et 4), dont les contraintes, en charge, sur le sol resteront inférieures à celles qui était apportée par la circulation des "Poids lourds"
4. Exécution des travaux de liaisons et de scellements des caissons.
5. Dès le jour suivant, les voitures particulières peuvent circuler sur les voies inférieures (figure 4) de la même manière qu'elles le faisaient avant le début des travaux.
6. A la fin de l'exécution de l'ouvrage (figure 5), les deux voies supérieures (5) sont ouvertes à la circulation dans un sens, pendant que les deux voies inférieures (6) le sont dans l'autre.

**Le principe de l'invention** est donc de placer en série des caissons préfabriqués, assemblés entre eux et rendus solidaires de la chaussée existante. Il existe plusieurs types de caissons (S T R P C D), dont les combinaisons permettent de composer un projet conforme aux spécifications du Maître d'Ouvrage. Ces caissons sont représentés dans les figures suivantes: S (fig.6) T (fig.7) R (fig.11) P (fig.14) C (fig. 15) et D (fig.17).

**Le caisson S** (caisson simple) est un caisson à voie unique. Il est constitué d'une dalle-radier (7) qui, d'une part prenant appui en chacun de ses points sur la chaussée assure une répartition homogène des charges du caisson, d'autre part constitue la chaussée du niveau inférieur, d'une paroi extérieure (8) qui est plus ou moins ajourée pour assurer la ventilation et renforcée à sa base du côté extérieur pour servir de glissière de sécurité, d'une paroi intérieure (9) également ajourée, lesquelles deux parois supportent une dalle supérieure (10) qui servira de deuxième voie. Le caisson est posé sur un bain de mortier (11) coulé directement sur la chaussée; ce mortier permet de répartir uniformément les charges transmises par le radier; il est à prise rapide car les voitures doivent emprunter la voie inférieure au bout de quelques heures. Pour la commodité des mises à niveau (cf fig. 8), le radier s'appuie en amont sur un débord (12) du radier du caisson précédent et en aval sur des vérins de réglage (13); le mortier est ensuite injecté dans des orifices (14) réservés lors de la préfabrication. Si l'adhérence procurée par ce mortier est jugée insuffisante pour résister au choc latéral provoqué par un "Poids lourd" désemparé, on procède à un cloutage par coulage de béton armé à travers la dalle-radier dans un forage de quelques dizaines de centimètres dans la chaussée existante (15). Le caisson S est juxtaposé, en principe à un caisson T (cf figures 6 et 7), éventuellement à un caisson S, notamment sous un pont qui s'appuie sur une pile centrale (cf fig. 9). On procède aux assemblages latéraux (16) avec le caisson juxtaposé et aux assemblages longitudinaux (17) avec le caisson amont. Ces assemblages peuvent être de plusieurs types; métalliques, en béton armé ou béton précontraint. Ce peut être des assemblages destinés à n'assurer qu'une simple liaison avec le caisson voisin; ce peut être également des laisons destinées à rendre monobloc une chaine de plusieurs caissons; des gaines de précontrainte (18) auront alors été placées, lors de la préfabrication, dans les dalles des caissons. Ultérieurement, un tapis bitumineux (19) est coulé et les glissières de sécurité (20), les écrans anti-bruit (21) et l'éclairage public (22) sont mis en place. Afin d'assurer une circulation fluide la largeur minimum préconisée pour les voies (23) est au minimum de 2.40 mètres; celle entre parois (24) de 2.80 mètres; la largeur hors tout (25) est de 3.50 mètres. Bien entendu ces cotes peuvent être majorées si la largeur des emprises le permet. La hauteur minimale (26) est de 2.10 mètres et peut être légèrement augmentée entre les ponts et même éventuellement sous ceux-ci, s'ils sont plus élevés que la normale. La longueur hors tout (fig.8 -27) est au maximum de 2.45 mètres afin que les caissons puissent être transportés à partir de l'usine de préfabrication sans avoir à faire usage de transports spéciaux; il en sera de même pour les autres caissons.

**Le caisson T** (caisson à trottoir) (figure 7) est un caisson à voie simple, bordée d'un trottoir latéral (28), dont la largeur minimale (29) est de 2.00 mètres. Sa largeur minimale hors tout (30) est de 5.30 mètres. Pour le reste, sa composition est celle du caisson S. Les caissons S et T s'utilisent placés en juxtaposition (figures 6 7 11). Pour que les véhicules circulant dans les caissons S (31) puissent disposer du trottoir du caisson T (32), il faut alterner la position relative des caissons S et T. La zone de raccordement entre les tronçons ST et TS est obtenue à l'aide de caissons R.

**Le caisson R** (caisson de raccordement) est un caisson dont les dalles sont trapézoïdales et la paroi intérieure constituée d'un poteau (35) et de longrine (36) et poutre (37) noyées dans le trottoir des dalles. Il existe en fait deux types de caissons R: le caisson R gauche (Rg) (33) et le caisson R droite (Rd) (34). Le petit côté du caisson Rg s'adapte à un caisson S; le grand côté du caisson Rd à un caisson T; les deux autres côtés s'adaptent entre eux. Les caissons R possèdent une paroi extérieure analogue (8) aux caissons précédents. Lors de la préfabrication, une gouttière (38) est réservée dans le trottoir de la dalle supérieure pour recevoir une poutre en béton armé précontraint ou non coulée après la mise en place des 4 caissons R adjacents; cette poutre est destinée à répartir sur les poteaux les charges de la dalle-trottoir supérieure. De la même façon une gouttière (39) est réservée dans le trottoir de la dalle-radier pour recevoir une longrine en béton armé précontraint ou non, elle aussi coulée après la pose. Cette longrine est destinée à répartir dans le radier les charges transmises par les poteaux. Il a été nécessaire, pour la manutention des caissons d'y adapter des étais provisoires (40); ceux-ci restent en place pendant la durée de prise du béton; leur emplacement est prévu pour ne pas gêner la circulation diurne provisoire.

**Le caisson P** (caisson à poteau) (figure 14) est un caisson qui s'assemble latéralement à un caisson P et longitudinalement à un autre caisson P et à un caisson C (figure 16). Il existe deux types de caissons P, Pg et Pd. Par le groupement de 4 caissons P et de 2 caissons C, on obtient un trottoir central accessible des deux côtés. (Les avantages et inconvénients par rapport à la solution apportée par l'emploi des caissons S T R seront définis plus loin). La composition de ces caissons est analogue à celle des caissons R aux équarissages près des poutres et longrines, étant en outre précisé que celles-ci ne sont plus obliques, mais parallèles aux parois extérieures.

**Le caisson C** (caisson en forme de C) est un demi caisson qui s'assemble (41) à un caisson C (41) et se trouve placé entre deux caissons P (42). Il est destiné à donner un espacement suffisant entre les poteaux des caissons P. Sa composition est celle du caisson P où l'on aurait supprimé le poteau.

Il existe donc **deux solutions** pour créer des ouvrages à 2 fois 2 voies de circulation et trottoir central. L'utilisation conjuguée de caissons S T R ou celle de caissons P et C. Dans la première solution le trottoir n'est accessible à partir des voies S qu'après une manoeuvre, sans difficulté particulière, et dont la durée dépend de la distance choisie entre les zones de raccordement (caissons R). Si cette distance est de 5.00 mètres, c'est à dire la longueur d'une voiture, la difficulté est la même qu'en configuration P C. En fait pour des raisons d'économie et de vitesse de mise en oeuvre, on aurait intérêt à choisir une plus longue distance, par exemple 15 ou même 20 mètres. En effet, du fait de la nécessité de poutres et longrines dans les caissons R, ceux ci sont plus onéreux à utiliser et plus longs à mettre en oeuvre. Pour la raison ci-dessus l'emploi de la configuration P C, a priori plus confortable, est aussi plus onéreuse et d'exécution plus lente.

Dans les configurations qui précèdent, les voitures circulent sur **deux voies uniques reliées par un trottoir qui permet d'en changer à vitesse réduite.** A intervalle régulier, il peut être souhaité de permettre aux voitures de changer de file à **vitesse normale.** On utilisera des caissons d'un type particulier, les caissons D.

**Le caisson D** (caisson à double voie) (figure 17) est composé de deux demi-coques inversées et superposées. Le caisson D est constitué d'une dalle-radier (43), de deux demi-parois superposées (44 et 45), assemblées de façon rigide (46) par des systèmes mécaniques, ou en béton précontraint ou non, et d'une dalle supérieure (47). La largeur des deux voies (48) est au minimum de 6.00 mètres et la largeur hors tout (49) de 7.60 mètres. L'emploi des caissons D est avantageux car il permet de changer de file à vitesse constante; il semblerait donc plus intéressant que les précédents. Il présente cependant trois inconvénients: 1) étant nettement plus lourd que les précédents, il ne peut être employé que là où la force portante de la chaussée le permet, ce qui exclut en principe les ponts. 2) il est pour cette raison nettement plus onéreux et plus lent à mettre en oeuvre. 3) Lorsqu'une voiture est immobilisée sur une voie, il n'en reste qu'une seule ouverte à la circulation. Dans les configurations précédentes (STR ou PPC), il suffit de pousser le véhicule sur le trottoir pour disposer immédiatement des deux voies.

**Des pièces de raccordement** (figure 18 - 50) collées en usine sur les dalles des caissons standard, permettent une adaptation aux courbures de l'autoroute. D'autres pièces (figure 19 - 51) permettent de la même manière une adaptation aux changements de pente.

**Des caissons spéciaux** dont le principe est schématisé en figure 20 permettent une adaptation à un dévers qu'on n'aurait pas pu absorber en "jouant" sur l'épaisseur du mortier d'interface ou de la couche de béton bitumineux.

**Les caissons S T R P C sont posés** au moyen d'une machine dont le principe est illustré par les figures 21, 22, 23 et 24. C'est un engin automoteur (52) constitué d'un bâti (53), monté sur patins (55) actionnés par des vérins pour la position de travail et de repos, et sur roues (56) pour ses déplacements. Il est conçu pour passer sous les ponts (57) surplombant l'autoroute. En dehors des heures de service une voiture passe aisément sous ses montants (54). En partie haute deux poutres horizontales (58) permettant le déplacement du chariot qui soulève le caisson de sa remorque (61) en avant de l'engin de pose, le déplace, lui fait subir une rotation de 90° (62) et le met à sa position définitive. Après la pose, la machine avance d'une longueur de caisson et le cycle recommence. En principe deux machines travaillent cote à cote, et plus précisément en léger décalage. Deux machines doivent pouvoir poser des caissons sur des longueurs de 25 à 50 mètres par nuit. Sur la face interne du bâti, sont placés des roules verticaux (63), afin d'amortir les chocs lors des manutentions et éventuellement des voitures pendant la circulation diurne.

**Les caissons D** sont posés à l'aide d'engins traditionnels, selon une procédure qui respecte le principe: pas d'encombrement des voies qui restent en service toute la nuit, et non survol de ces voies par les caissons. La figure 25 est un schéma de ce principe. 1er cycle (67): le caisson est soulevé de sa remorque (68) par la grue mobile (69). 2ème cycle (70): le caisson est placé dans l'axe de l'ouvrage (71). 3ème cycle (72) : le caisson est soumis à une rotation de 90 °.4ème cycle (73) : pose du caisson.

**La construction des échangeurs** entre les voies créées par application de l'invention et le reste du réseau sont des ouvrages très simples (hauteur maximum 2.50 mètres), adaptés à chaque cas. Ils seront construits en faisant largement appel à la préfabrication. Les échangeurs existants n'ont pas à être modifiés.

**La vitesse** des véhicules sera limitée à 80 km/h (limitation urbaine). Il y a tout lieu de penser par ailleurs, que le fait de circuler dans une sorte de tube et l'impossibilité de changer fréquemment de voie rendra la circulation assez fluide.

## Revendications

1. Procédé de transformation rapide d'autoroutes ou de routes existantes, pour en augmenter la capacité de trafic, procédé consistant à poser sur la partie centrale de cette route ou autoroute une série d'éléments comprenant chacun une dalle supérieure destinée à constituer une voie supplémentaire de roulement puis à les assembler, procédé caractérisé en ce que:
- on utilise des éléments préfabriqués (3 et 4) en forme de caissons comprenant chacun une dalle-radier inférieure en béton armé (7) en plus de la dalle supérieure ci-dessus (10) et deux parois latérales ajourées (8) et (9), cette dalle-radier étant destinée à constituer une voie inférieure de roulement,
- on pose directement chaque caisson (3 et 4) par sa dalle-radier (7) directement sur la voie existante sans travaux préalables de fondation ou autres à travers celle-ci,
- on réalise l'adhésion de la dalle-radier avec la chaussée existante au moyen d'un mortier (11) à prise rapide qui sert d'interface,
- on bloque éventuellement la dalle-radier avec la chaussée existante par cloutage (15).

2. Procédé selon la revendication 1 pour la transformation rapide d'une autoroute ou route comportant au minimum 3 voies dans chaque sens, procédé caractérisé en ce que:
- sur le terre-plein central (1,2) et les voies qui le bordent, on dispose une série de caissons préfabriqués de transformation (3 et 4), de façon à former deux rangées accolées de tels caissons,
- et l'on affecte à la circulation dans un même sens les deux voies supplémentaires ainsi obtenues à la partie supérieure, cependant que l'on affecte à la circulation en sens inverse les deux voies constituées au-dessous de celles-ci.

3. Procédé selon la revendication 2, caractérisé en ce que l'on aménage des passages de communication (33 et 34) et des aires de stationnement (65,66) entre les deux voies supplémentaires (31 et 32; 64) obtenues à la partie inférieure et l'on aménage d'autres passages de communication similaires, ainsi que des aires de stationnement, au dessus de celles-ci.

4. Procédé selon la revendication 1, caractérisé en ce que les assemblages transversaux (16), longitudinaux (17), ainsi les assemblages à la fois transversaux et longitudinaux (36) et (37) sont assurés par des liaisons en béton armé précontraint ou non.

5. Procédé selon l'une des revendications précédentes caractérisé en ce que:
- sur la voie à transformer et devant la partie en cours de transformation, on place un engin de pose des éléments préfabriqués (52) constitué d'une part d'un bâti (53) qui enjambe cette voie et qui comporte des montants verticaux (54) entre lesquels peut passer une voiture, d'autre part de deux poutres supérieures (58) portant un chariot mobile (59) dans le sens longitudinal qui servira au déplacement et à la mise en place de ces éléments,
- les éléments préfabriqués (3 et 4) sont apportés par un véhicule de transport (61) sur la voie en cours de transformation, à l'avant de cet engin de pose,
- et l'on effectue l'enlèvement et la pose de chaque élément (3 et 4) en le suspendant au chariot de cet engin puis en le déplaçant d'avant en arrière entre les montants (54) du-dit engin, pour le déposer juste devant les autres éléments déjà mis en place, après une rotation de 90° (62).

6. Eléments préfabriqués pour la mise en oeuvre du procédé de transformation selon l'une des revendications précédentes, comprenant chacun une dalle supérieure destinée à constituer une voie supplémentaire de roulement, et qui est supportée par des parois latérales ajourées, caractérisés en ce que chacun de ces éléments préfabriqués (3 et 4) est constitué d'un caisson en béton armé ou en structure mixte acier-béton armé, comprenant une dalle-radier inférieure (7) en plus de la dalle supérieure (10) et des deux parois latérales ajourées (8 et 9), cette dalle-radier servant à la fois à constituer une voie inférieure de roulement, et à assurer la répartition des charges du caisson en service sur la chaussée existante.

7. Eléments préfabriqués selon la revendication 6, caractérisés en ce que ceux-ci sont équipés, lors de leur préfabrication, de dispositifs de raccordement destinés à permettre ensuite l'assemblage de ces éléments les uns aux autres.

8. Eléments préfabriqués selon la revendication 6, caractérisés en ce que ceux-ci sont éventuellement équipés en usine de pièces de raccordement destinées à adapter l'ouvrage constitué de ces éléments, aux courbures (50) ou aux changements de pente (51) de l'autoroute ou de la route existante.

9. Eléments préfabriqués selon la revendication 6, caractérisés en ce que certains d'entre eux ont leurs dalles inclinées latéralement afin de permettre l'adaptation aux dévers de l'autoroute ou de la route existante.

10. Eléments préfabriqués selon l'une des revendications 6 à 9, caractérisés en ce que certains de ces éléments (33,34;41,42) sont agencés pour permettre le transfert de la circulation entre la voie obtenue à partir de ces éléments et celle des éléments juxtaposés.

11. Eléments préfabriqués selon l'une des revendications 6 à 10, caractérisés en ce que certains (3) au moins de ces éléments présentent une largeur plus importante que les autres, et que leur dalle supérieure (10), de même que leur dalle inférieure (7), comportent en plus de la voie de roulement correspondante (64), une partie de trottoir (65) bordant celle-ci et qui est légèrement surélevée, destiné, après jumelage à permettre le stationnement provisoire d'une voiture en panne ou une manoeuvre de dépassement, à vitesse réduite, d'une voiture qui se trouverait en panne sur la voie de roulement.

12. Eléments préfabriqués selon l'une des revendications 6 à 10, caractérisés en ce qu'ils comportent une largeur telles que leur deux dalles superposées (7 et 10) comportent chacune une voie de roulement (64) et un demi-trottoir intermédiaire de stationnement (66) de telle sorte qu'après assemblage latéral, un trottoir complet de stationnement soit constitué.

13. Variante des éléments préfabriqués selon la revendication 10 caractérisée en ce que chaque caisson est constitué par la superposition de deux coques complémentaires, dont l'une comprend la dalle-radier (43) et l'autre la dalle supérieure (47), ces deux coques comportant par ailleurs les parties complémentaires des parois latérales (44 et 45), coques destinées à être superposées et à assemblées (46) pour reconstituer un caisson monobloc.

14. Engin pour la mise en oeuvre du procédé selon l'une des revendications 1 à 5, caractérisé en ce qu'il consiste en un bâti mobile (53) monté sur patins (55) et sur roues (56) comprenant d'une part deux poutres horizontales (58) situées à une hauteur supérieure à celle additionnée des caissons et de la remorque de transport (61), hauteur également inférieure à celle des ponts (57) surplombant l'autoroute et d'autre part des montants latéraux (54) de soutien de ces poutres, lesquels présentent un écartement supérieur à la largeur d'une voiture, cependant que les deux poutres (58) servent de rail à un chariot (59) qui se déplace dans le sens longitudinal pour soulever, transporter puis poser l'élément préfabriqué à son emplacement définitif.

## Patentansprüche

1. Verfahren für die rasche Veränderung von vorhandenen Autobahnen oder Straßen, zum Zweck der Steigerung ihrer Verkehrskapazität, daraus bestehend, daß auf dem mittleren Teil dieser Straße oder Autobahn eine Reihe von Bauteilen abgesetzt wird, die jeweils eine Oberplatte enthalten, welche eine zusätzliche Fahrbahn darstellen, wobei die Bauteile dann verbunden werden, dadurch gekennzeichnet, daß:
- vorgefertigte Bauteile (3 und 4) in Kastenform verwendet werden, die jeweils eine untere Bodenplatte aus Stahlbeton (7) zusätzlich zur oberen Platte (10) und zwei durchlochte Seitenwände (8) und (9) enthalten, wobei die Bodenplatte dafür bestimmt ist, eine untere Fahrbahn zu bilden,
- daß jeder Kasten (3 und 4) mit seiner Bodenplatte (7) direkt auf die vorhandene Fahrbahn abgesetzt wird, ohne vorherige Fundamentvorbereitung oder sonstige Arbeiten an der Fahrbahn,
- daß die Verbindung der Bodenplatte mit der vorhandenen Fahrbahn über einen schnellabbindenden Mörtel (10) hergestellt wird, der als Schnittstelle dient,
- daß die Bodenplatte eventuell durch Betonnägel mit der vorhandenen Fahrbahn verbunden wird.

2. Verfahren gemäß Anspruch 1 für die rasche Umwandlung einer Autobahn oder Straße, die mindestens 3 Fahrbahnen in beide Richtungen enthält, dadurch gekennzeichnet, daß
- auf dem Mittelstreifen (1,2) und den daran angrenzenden Fahrbahnen eine Reihe vorgefertigter Umgestaltungskästen (3 und 4) aufgesetzt werden, so daß zwei aneinander anliegende Reihen solcher Kästen gebildet werden,
- und daß die beiden zusätzlichen auf diese Weise erhaltenen Fahrbahnen im oberen Teil für den Verkehr in eine Richtung vorbehalten werden, während die beiden darunter angelegten Fahrbahnen dem Verkehr in die andere Richtung zugewiesen werden.

3. Verfahren gemäß Anspruch 2, dadurch gekennzeichnet, daß Verbindungswege (33 und 34) und Parkplätze (65, 66) zwischen den beiden zusätzlichen Fahrbahnen (31 und 34) am oberen Teil eingerichtet werden und daß andere ähnliche Verbindungswege sowie Parkplätze darüber eingerichtet werden.

4. Verfahren gemäß Anspruch 1, dadurch gekennzeichnet, daß die Montagen in Querrichtung (16), in Längsrichtung (17), sowie die Montagen in Querrichtung und Längsrichtung (36) und (37) durch Verbindungen aus Stahl- oder Spannbeton hergestellt werden.

5. Verfahren nach einem der vorangehenden Ansprüche, dadurch gekennzeichnet, daß:
- auf der umzubauenden Fahrbahn und vor dem Teil, der gerade umgebaut wird, eine Verlegungsmaschine für die vorgefertigten Bauteile (52) angeordnet wird, die einerseits aus einem Rahmen (53) besteht, der über diese Fahrbahn gespannt wird und der vertikale Ständer (54) enthält, zwischen denen ein Fahrzeug durchfahren kann, andererseits zwei obere Träger, die einen beweglichen Wagen (59) tragen, der in Längsrichtung fahren kann und der für die Bewegung und das Absetzen dieser Bauteile dient,
- die vorgefertigten Bauteile (3 und 4) vor dieser Verlegungsmaschine durch ein Transportfahrzeug (61) auf die umzubauende Fahrbahn gebracht werden,
- und daß die Entnahme und das Absetzen eines jeden Bauteils (3 und 4) so vorgenommen wird, daß es am Wagen dieser Maschine angehängt, dann von vorn nach hinten zwischen den Trägern (54) der besagten Maschine bewegt und nach einer Drehung um 90° unmittelbar vor den anderen bereits abgesetzten Bauteilen abgesetzt wird (62).

6. Vorgefertigte Bauteile für die Einrichtung des Umbauverfahrens nach einem der vorangehenden Ansprüche, die jeweils eine obere Platte enthalten, die dafür bestimmt ist, eine zusätzliche Fahrbahn zu bilden, und die durch gelochte Seitenwände getragen wird, dadurch gekennzeichnet, daß jedes dieser vorgefertigten Elemente (3 oder 4) aus einem Kasten aus Stahlbeton oder aus einer Verbundstruktur aus Stahl- und Spannbeton besteht, eine untere Bodenplatte (7) zusätzlich zur oberen Platte (10) enthaltend, sowie zwei gelochte Seitenwände (8 und 9), wobei diese Bodenplatte gleichzeitig dazu dient, eine untere Fahrbahn zu bilden und die Lastenverteilung des Kastens in Betrieb auf die vorhandene Fahrbahn zu übernehmen.

7. Vorgefertigte Bauteile gemäß Anspruch 6, dadurch gekennzeichnet, daß sie bei ihrer Herstellung mit Anschlußvorrichtungen ausgestattet werden, um die Verbindung dieser Bauteile miteinander zu gestatten.

8. Vorgefertigte Bauteile gemäß Anspruch 6, dadurch gekennzeichnet, daß sie eventuell im Werk mit Anschlußteilen versehen werden, um das aus diesen Bauteilen gebildete Bauwerk den Kurven (50) oder den Neigungsänderungen (51) der vorhandenen Autobahn oder Straße anzupassen.

9. Vorgefertigte Bauteile gemäß Anspruch 6, dadurch gekennzeichnet, daß einige von ihnen leicht geneigte Platten aufweisen, um die Anpassung an Schräglagen der Autobahn oder der vorhandenen Straße zu gestatten.

10. Vorgefertigte Bauteile nach einem der Ansprüche 6 bis 9, dadurch gekennzeichnet, daß einige dieser Bauteile (33, 34, 41, 42) so angeordnet sind, daß der Verkehrswechsel zwischen der aus diesen Bauteilen erhaltenen Fahrbahn und der der nebeneinander angeordneten Bauteile gestattet wird.

11. Vorgefertigte Bauteile nach einem der Ansprüche 6 bis 10, dadurch gekennzeichnet, daß mindestens einige (3) dieser Bauteile eine größere Breite als die anderen aufweisen, und daß ihre obere Platte (10) sowie ihre untere Platte (7) zusätzlich zur entsprechenden Fahrbahn (64) einen Gehsteigteil (65) enthalten, der an die Fahrbahn angrenzt und der leicht überhöht ist, dazu bestimmt, nach der Verbindung das vorläufige Parken eines immobilisierten Fahrzeugs oder das Überholen eines Fahrzeugs, das sich auf der Fahrbahn in Panne befinden sollte, in reduzierter Geschwindigkeit zu gestatten.

12. Vorgefertigte Bauteile nach einem der Ansprüche 6 bis 10, dadurch gekennzeichnet, daß sie eine Breite enthalten, so daß die übereinander angeordneten Platten (7 und 10) jeweils eine Fahrbahn (64) und dazwischen einen halben Gehsteig (66) enthalten, so daß nach der seitlichen Montage ein kompletter Parkstreifen gebildet wird.

13. Variante der vorgefertigten Bauteile nach Anspruch 10, dadurch gekennzeichnet, daß jeder Kasten durch Überlagerung von zwei sich ergänzenden Schalen gebildet wird, von denen eine die Bodenplatte (43) und die andere die Oberplatte (47) enthält, wobei diese beiden Schalen außerdem die ergänzenden Teile der Seitenwände (44 und 45) enthalten, und diese Schalen dafür bestimmt sind, übereinander angeordnet und verbunden zu werden (46), um einen Kasten aus einem Stück zu bilden.

14. Maschine für den Einsatz des Verfahrens nach einem der Ansprüche 1 bis 5, dadurch gekennzeichnet, daß sie aus einem fahrbaren Rahmen (53) auf Gleitschuhen (55) und Rädern (56) besteht und ferner zwei horizontale Träger (58) in einer größeren Höhe als der Gesamthöhe der Kästen und des Transporthängers (61) aufweist, wobei diese Höhe auch geringer ist als die der Brücken über der Autobahn, und andererseits seitliche Ständer (54) zum Abstützen dieser Träger, die einen größeren Abstand aufweisen als die Breite eines Fahrzeugs, während die beiden Träger (58) als Schienen für einen Wagen (59) dienen, der sich in Längsrichtung bewegt, um das vorgefertigte Bauteil hochzuheben, zu befördern und dann an seinem endgültigen Standort abzusetzen.

## Claims

1. A method for the rapid transformation of motorways or existing roads, in order to increase traffic capacity, a method consisting of laying a series of elements on the central section of this road or motorway, each element comprised of an upper slab intended to constitute an additional roadway, then to assemble them, a method characterized in that:
- it uses precast elements (3 and 4) in the form of caissons, each one including an RC lower base slab (7) in addition to the upper slab above (10) and 2 openwork side walls (8) and (9), this base slab is designed to constitute a lower roadway,
- each caisson (3 and 4) is laid on its base-slab (7) directly on the existing lane without any prior foundation work, or other work crossing the lane.
- bonding the base-slab to the existing roadway is accomplished with a quick-setting mortar (11) which serves as interface,
- the base-slab may be fixed to the existing road by nailing (15),

2. Method as in claim 1 for rapid transformation of a motorway or road having at least 3 lanes in each direction, a method characterized in that:
- on the central reservation (1,2) and the lanes which border it, a series of precast transformation caissons are arranged so as to form 2 rows bracketed by said caissons,
- and the traffic in the same direction is assigned the 2 additional lanes thus obtained on the upper section, while the traffic in the opposite direction is assigned the 2 lanes constituted below the latter.

3. Method according to claim 2, characterized in that communication passages (33) and (34) are laid out and parking areas (65 and 66) between the 2 additional lanes (31, 32 and 64) obtained in the lower section and other similar communication passages, as well as off-motorway parking areas, are laid out above the latter.

4. Method as in claim 1, characterized in that the transverse (16), and longitudinal (17) assemblies, as well as the assemblies which are both transverse and longitudinal (36) and (37) are ensured by prestressed, or unstressed RC connections.

5. Method as in one of the preceding claims, characterized in that:
- on the lane to be transformed and in front of the section being transformed, an installation machine for laying the precast elements (52) is placed, made up of a frame (53) which straddles this lane and which includes vertical uprights (54) between which a motorcar can pass, 2 upper beams (58) carrying a mobile bogie (59) moving in a longitudinal direction which will serve to move and set these elements in place,
- the precast elements (3 and 4) are carried by a transport vehicle (61) in front of this laying machine, on the lane being transformed,
- the raising and positioning of each element (3 and 4) is carried out by suspending it from the bogie of this machine, then moving it from front to back between the uprights (54) of said machine, in order to set it down, after a rotation of 90° (62) just in front of the other elements already set in place.

6. Precast element for execution of the transformation method according to one of the preceding claims, each one including an upper slab intended to constitute an additional lane of traffic, and which is supported by openwork side walls, characterized in that each of these precast elements (3 and 4) is constituted of an RC caisson or a mixed RC-steel structure, consisting of a lower base slab (7) in addition to an upper slab (10) and 2 openwork side walls (8 and 9), this base-slab serving both to constitute a lower traffic lane, and ensure distribution of the service caisson loads on the existing roadway.

7. Precast elements according to claim 6, characterized in that the latter are equipped, during their precasting, of connection devices designed to subsequently permit these elements, to be assembled together.

8. Precast elements according to claim 6, characterized in that the latter may be equipped in the plant with connecting pieces intended to adapt the work made up of these elements to the curves (50) or grade changes (51) of the existing motorway or road.

9. Precast elements according to claim 6, characterized in that some of them have their slabs inclined laterally in order to permit adaptation to any banking of the existing motorway or road.

10. Precast elements as in one of the claims from 6 to 9, characterized in that some of these elements (33, 34; 41, 42) are arranged to permit the transfer of the traffic between the lane obtained using these elements and that of juxtaposed elements.

11. Precast elements as in one of the claims from 6 to 10, characterized in that certain, at least (3) of these elements are wider than the others, and that their upper slab (10), as well as their lower slab (7), have, in addition to the corresponding traffic lane (64), a section of the sidewalk (65) bordering the latter and which is slightly raised, designed, after pairing, to permit the temporary parking of a disabled motorcar, or an overtaking manoeuvre at reduced speed of any motorcar which might find itself disabled on the traffic lane.

12. Precast elements as in one of the claims from 6 to 10, characterized in that they include a width such that each of their two superimposed slabs (7 and 10) includes a traffic lane (64) and an intermediary half-sidewalk for parking (66) such that after lateral assembly, a complete parking sidewalk is created.

13. Variant of the precast elements as in claim 10, characterized in that each caisson is constituted by the superposition of 2 complementary shells, one of which includes the base-slab (43) and the other the upper slab (47), these 2 shells also include the complementary sections of the side walls (44 and 45), shells designed to be superimposed and assembled (46) to reconstitute a single unit caisson.

14. Machine for installing the method as in one of the claims from 1 to 5, characterized in that it consists of a mobile frame (53) mounted on skids (55) and on wheels (56) including two horizontal beams (58) located at a height greater than that added by the caissons and the transport trailer (61), a height also lower than that of the bridges (57) passing over the motorway, and side uprights (54) to support these beams, which are spaced farther apart than the width of a motorcar, while the 2 beams (58) serve as a rail for the bogie (59) which is moved longitudinally to lift, transport, and then set the precast element in its final position.
